# EUROPÄISCHE PATENTSCHRIFT

(11) **EP 0 012 175 B1**
(45) Veröffentlichungstag und Bekanntmachung des Hinweises auf die Patenterteilung: **13.04.1983**
(21) Anmeldenummer: 79103945.6
(22) Anmeldetag: 12.10.1979
(51) Int. Cl.: H01H 27/06

(54) **Kraftfahrzeug-Zünd- oder -Glühanlassschalter**
Spark or glow ignition switch for motor vehicles
Interrupteur d'allumage par étincelle ou par incandescence pour véhicules automobiles

(30) Priorität: 13.12.1978 DE 2853681
(43) Veröffentlichungstag der Anmeldung: 25.06.1980
(73) Patentinhaber: Merit-Werk Merten & Co. KG, D-5270 Gummersbach 1 (DE)
(72) Erfinder:
(74) Vertreter: Schwarz, Klaus-Jürgen, Dipl.-Ing.

## Beschreibung

Die Erfindung betrifft einen Kraftfahrzeug-Zünd- oder -Glühanlaßschalter nach dem Oberbegriff des Anspruchs 1.

Ein derartiger bekannter Kraftfahrzeug-Zündanlaßschalter (DE-B-255511D) weist an seinem Sockelteil einen zentralen Mittelkontakt und mehrere Randkontakte auf, während der Mitnehmer oder das Schaltrad ein Überbrückungselement hält, das mit einem Kontaktkopf eines auf die Schalterachse ausgerichteten Doppelkontaktes unter Vorspannung ständig leitend mit dem Mittelkontakt verbunden ist und dessen stromführender Kontaktfinger die Randkontakte . überstreicht. Der Mitnehmer oder das Schaltrad hält außerdem eine Schaltbrücke, deren Schattarm auf einem Schaltprofil aufliegt, deren zentraler Mittelkontakt dadurch gegenüber dem anderen Kontaktkopf des Doppelkontaktes abhebbar ist und deren Kontaktschenkel ebenfalls stromführend über die jeweiligen Randkontakte gleiten.

Dieser bekannte Kraftfahrzeug-Zündanlaßschalter ging von bekannten Schaltern (DE-U-6 801 832 und DE-U-7 310 447) mit einer einzigen abhebenden Schaltbrücke aus.

Um einen derartigen bekannten Schalter mit einer weiteren abhebenden Schaltbrücke auszubilden, wurde in einer Verdoppelung des bekannten Schaltprinzips am Mitnehmer oder Schaltrad eine weitere Schaltbrücke angeordnet, die mit einem Steg zwischen dem Mittelkontakt und dem einen Kontaktkopf des Doppelkontaktes liegt und mit einem Schaltarm auf einem weiteren Schaltprofil gleitet, wobei ein Kontaktbelag dieser weiteren Schaltbrücke als Abhebekontakt mit einem Gegenkontakt am Sockelteil zusammenwirkt.

Bei dem bekannten Schalter erfolgt also die Stromzuführung über den zentralen Mittelkontakt, und alle der Stromzufuhr dienenden Kontakte sind somit zwangsläufig zentral auf die Mittelachse des Schalters ausgerichtet.

Schwierigkeiten können sich bei einer solchen zentralen Anordnung mit mehreren Mittelkontakten entlang der Schalterdrehachse dadurch ergeben, daß für eine einwandfreie Kontaktgabe und -unterbrechung jeder der vorhandenen Schaltkontaktköpfe einen ausreichend lang bemessenen Schaltweg haben muß, um eine vorzeitige oder völlig unbeabsichtigte Kontaktgabe zu vermeiden. Bei einem größeren Abstand zwischen den einzelnen Schaltkontaktköpfen ergeben sich aber wiederum Schwierigkeiten in der Steuerung der Kontaktarme durch die am Schaltergehäuse konzentrisch zur Schalterdrehachse angeordneten Kurven- oder Nockenbahnen, deren Kurvenverlauf nur ein bestimmtes Maß an Steigungen zwischen den einzelnen Raststellen des Schalters zuläßt, das durch zu große Schaltwege leicht in unzulässiger Weise überschritten werden kann. Ein derartiger bekannter Schalter muß außerdem eine verhältnismäßig große axiale Länge haben, was sich wiederum nachteilig auf die Ausbildung der Rastkurven zwischen Mitnehmer oder Schaltrad und Schaltergehäuse auswirkt, in denen üblicherweise am Mitnehmer durch Federdruck belastete Raststifte entlanggleiten.

Da die Nocken- oder Kurvenbahnen für die Steuerung der Kontaktarme am Umfang des Sockelteiles oder des Schaltergehäuses nur eine bestimmte begrenzte Länge haben können, ergeben sich auch Schwierigkeiten, wenn eine größere Anzahl von Verbrauchern in kleineren Winkelabständen nacheinander geschaltet werden soll.

Ein weiterer bekannter Kraftfahrzeugschalter (DE-GM7620845) weist an seinem Sockelteil einen zentralen Mittelkontakt und mehrere Randkontakte auf, während der Mitnehmer oder das Schaltrad einen mit dem Mittelkontakt zusammenwirkenden federbelasteten schwenkbaren Kontaktarm und eine mit Kontaktfahnen über die Randkontakte gleitende Kontaktbrücke hält. Die Kontaktbrücke hat einen den zentralen Mittelkontakt umgebenden Kontaktring, von dem mit den Randkontakten zusammenwirkende Kontaktfahnen derart radial nach außen gerichtet sind, daß eine Kontaktfahne quer zu dem Kontaktarm angeordnet ist. Die Kontaktbrücke hat allerdings keine Schaltfunktion, sondern dient lediglich dazu, den Stromfluß zwischen der Schulter des Mittelkontaktes und den Randkontakten auch dann aufrechtzuerhalten, wenn der Kontaktkopf des Kontaktarmes vom Mittelkontakt abgehoben wird, was bedeutet, daß der Strom durch die Kontaktbrücke lediglich geführt, jedoch nicht geschaltet wird. Die Schaltfunktion fällt einzig und allein dem mit dem Mittelkontakt zusammenwirkenden einzigen Kontaktarm zu, was zur Folge hat, daß mit einem derartigen Schalter nur eine relativ geringe Anzahl von unterschiedlichen Verbrauchern geschaltet werden kann.

Es ist zwar weiterhin ein elektrischer Schalter bekannt (DE-U-1 986 066), der insbesondere als Zünd-Start-Schalter für Kraftfahrzeuge dient und mit einem ringförmigen Kontaktstück ausgebildet ist. Dieses ringförmige Kontaktstück ist jedoch anstelle der Schaltarme bei den vorstehend beschriebenen Kraftfharzeugschaltern vorgesehen und arbeitet mit den am Sockelteil angeordneten Randkontakten zusammen, indem es zwischen den einzelnen Kontaktgaben Taumelbewegungen ausführt.

Der Erfindung liegt die Aufgabe zugrunde, einen Kraftfahrzeug-Zünd- oder -Glühanlaßschalter nach dem Oberbegriff des Anspruchs 1 so auszubilden, daß trotz einer Verringerung der axialen Baulänge des Schalters eine größere Anzahl von Schaltstellungen in kleineren Winkelabständen als bisher verwirklicht werden kann, ohne daß dadurch die Funktionssicherheit und die Zuverlässigkeit des Schalters nachteilig beeinflußt wird.

Diese Aufgabe findet ihre Lösung gemäß der Erfindung im wesentlichen dadurch, daß die Kontaktarme im Bereich der Schalterdrehachse etwa U-förmig gegeneinander verkröpft und in einer gemeinsamen Schaltebene über Kreuz angeordnet sind, und daß die Kontaktköpfe außerhalb der Schalterdrehachse liegen, wobei ihnen mindestens ein konzentrisch zur Schalterdrehachse angeordneter Kontaktring als Gegenkontakt zugeordnet ist.

Durch die erfindungsgemäße Ausbildung des Schalters mit gekröpften, in einer gemeinsamen Ebene über Kreuz angeordneten Kontaktarmen mit außerhalb der Schalterdrehachse angeordneten Kontaktköpfen und mit mindestens einem konzentrisch zur Schalterdrehachse angeordneten Kontaktring ergibt sich der Vorteil einer vielseitigeren Schalterbauweise. An dem Kontaktring können mehrere Kontaktarme gleichzeitig oder unabhängig voneinander geschaltet werden. Da die Kontaktarme keinen Mittelkontakt haben, können sie entlang der Schalterdrehachse dichter beieinander angeordnet sein, ohne daß die Gefahr von Fehlschaltungen besteht.

Die Kontaktarme können auch eine größere radiale Länge als bei der bekannten Schalterkonstruktion haben, wodurch sich eine größere Umfangslänge der Nocken- oder Kurvenbahnen am Schaltergehäuse ergibt, was wiederum eine häufigere Schaltfolge in einer Vielzahl von kleineren Winkelabständen zwischen den einzelnen Schaltungen ermöglicht.

Vorteilhafte Weiterbildungen der Erfindung sind in den Ansprüchen 2 bis 7 enthalten, wobei ein hohes Rastmoment dadurch erreicht werden kann, daß am Sockelteil oder Deckelteil des Schaltergehäuses mindestens zwei Rastkurven angeordnet sind, denen am Mitnehmer oder Schaltrad jeweils mindestens ein federbelasteter Bolzen zugeordnet ist. Die Anordnung von Rastkurven und Rastbolzen kann dabei auch so getroffen werden, daß die Rastkurven am Mitnehmer oder Schaltrad und die federbelasteten Rastbolzen am Sockelteil oder Deckelteil des Schaltergehäuses entsprechend angeordnet sind. Mit den Rastkurven und den zugehörigen zwei oder mehreren Rastbolzen kann auch eine bessere technische Herstellung der Rastungen für die Vielzahl von möglichen Schaltstellungen erreicht werden ebenso wie die Gewähr einer einwandfreien Funktion.

Ein Ausführungsbeispiel der Erfindung ist in der Zeichnung schematisch dargestellt. Es zeigt
Fig. 1 eine Draufsicht auf das Gehäuse eines Zünd- oder Glühanlaßschalters in Richtung der Schalterdrehachse,
Fig. 2 eine Draufsicht auf den Sockelteil des Schaltergehäuses bei abgenommenem Gehäusedeckel und weggelassenem Mitnehmer oder Schaltrad,
Fig. 3 einen senkrechten Schnitt durch den Schalter gemäß Schnittlinie 111-111 von Fig. 2,
Fig. 4 einen weiteren Schnitt durch den Schalter gemäß Schnittlinie IV-IV von Fig. 2 und
Fig. 5 eine schematische Darstellung der gegenseitigen Zuordnung zweier Kontaktarme und zweier Haltekontakte, die für jeden der beiden Kontaktarme bzw. Arbeitskontakte am Mitnehmer oder Schaltrad angeordnet sind und mit demselben Kontaktring am Gehäusesockel wie die Kontaktköpfe der beiden über Kreuz angeordneten Kontaktarme zusammenarbeiten.

Bei den gezeigten Schalter handelt es sich um einen Zünd- oder Glühanlaßschalter für Kraftfahrzeuge. Derartige Schalter werden zum unabhängigen Schalten mehrerer Verbraucher benötigt.

Der Schalter besteht aus einem Sockelteil 1 mit radial nach außen gerichteten Befestigungsaugen 2, das an seiner Oberseite durch ein Deckelteil 3 mit einer zentralen Drehlagerung 4 für einen Mitnehmer oder ein Schaltrad 5 ausgebildet ist.

Vom Sockelteil 1 ragen mehrere Anschlußklemmen 6, 7, 8 nach unten, von denen eine (6) mit einem konzentrisch zur Schalterdrehachse 9 angeordneten Kontaktring 10 verbunden ist, während die anderen Anschlußklemmen 7, 8 und weitere nicht gezeigte Klemmen zu entsprechenden Verbraucherkontakten 11, 12, 13, 14, 15 gehören, die an der Oberseite des Sockelteiles 1 rings um den Kontaktring 10 verteilt angeordnet sind (Fig. 2).

Der Mitnehmer oder das Schaltrad 5 besitzt eine obere Eingriffsöffnung 16 für einen Schließzylinder oder dergleichen und kann im Schaltergehäuse entgegen der Wirkung einer Schrauben-Drehfeder 17 gedreht werden.

An der Oberseite des Mitnehmers 5 befinden sich zwei federbelastete Raststifte 18, 19, die in zwei an der Unterseite des Deckelteils 3 konzentrisch zur Schalterdrehachse 9 angeordnete Rastkurven 20, 21 (Fig. 1 und 2) mit mehreren Rastvertiefungen in den vorgesehenen Schaltstellungen unabhängig voneinander eingreifen und den Mitnehmer oder das Schaltrad 5 in der jeweils gewünschten Schaltstellung festhalten.

Jeder der beiden Raststifte 18, 19 steht unter dem Druck einer in der Zeichnung nicht gezeigten Schraubenfeder.

An der Unterseite des Mitnehmers oder Schaltrades 5 sind zwei im Bereich der Schalterdrehachse 9 etwa U-förmig gegeneinander verkröpfte Kontaktarme 22, 23 über Kreuz angeordnet, von denen jeder unter dem Druck einer Schraubendruckfeder 24, 25 steht. Das in Fig. 3 und 4 der Zeichnung rechts liegende Ende 22a, 23a jedes der beiden Kontaktarme 22, 23 gleitet über die Verbraucherkontakte 11, 12, 13, 14, 15 am Sockelteil 1 hinweg, während das mit einem endseitigen Steuerstück 22b, 23b ausgebildete gegenüberliegende Ende auf einer eigenen Kurvenbahn 22', 23' am Sockelteil 1 geführt ist. Die Kurvenbahnen 22', 23' verlaufen außerhalb der Verbraucherkontakte 11, 12, 13, 14, 15 konzentrisch zur Schalterdrehachse 9 und sind stufenweise gegeneinander versetzt.

Oberhalb des mit einem geeigneten Kontaktmaterial 10a versehenen Kontaktringes 10 am Sockelteil 1 weist jeder der beiden Kontaktarme 22, 23 einen Kontaktkopf 22c, 23c auf, der bei einer Betätigung des Schalters entsprechend dem Verlauf der außenliegenden Kurvenbahnen 22', 23' geschaltet wird. Der Kontaktkopf 22c, 23c ist an jedem Kontaktarm 22, 23 gegneüber der Schalterdrehachse 9 radial nach außen versetzt. Beide Kontaktarme 22, 23 sind über Kreuz angeordnet (Fig. 3 bis 5), und jedem Kontaktarm ist ein Haltekontakt 26, 27 zugeordnet, die auf gleichem Niveau mit den Arbeits- und den Verbraucherkontakten 11, 12, 13, 14, 15 arbeiten, jedoch mittels zusätzlicher Nockenbahnen 28, von denen in Fig. 2 lediglich eine Nockenbahn gezeigt ist, vom Kontaktring 10 abgehoben werden können.

Auch die zusätzlichen Nockenbahnen 28 für die Haltekontakte 26,27 sind konzentrisch um die Schalterdrehachse 9, jedoch radial innerhalb der Verbraucherkontakte 11 bis 15 angeordnet. Der Kontaktring 10 und die Kontaktköpfe 22c, 23c sind zweckmäßig silberplattiert, können jedoch mit einem anderen geeigneten Kontaktmaterial beschichtet sein, wenn dieses nur so ausgebildet ist, daß es den hohen Beanspruchungen, denen es bei Kraftfahrzeug-Zünd- und -Glühanlaßschaltern ausgesetzt ist, hinreichend standhält.

Die Haltekontakte 26, 27 sind entweder federbelastet oder bestehen aus einem federnden Material und können entweder auf dem Kontaktmaterial 10a des Kontaktringes 10 oder radial daneben laufen, wa sim allgemeinen zu bevorzugen ist, um unerwünschte Beschädigungen des Kontaktmaterials durch die darüber hinweggleitenden Haltekontakte zu vermeiden.

Ebenso wie die Rastkurven 20, 21 für die Raststifte 18, 19 bei der gezeigten Ausführungsform an der Innenseite des Deckelteils 3 des Schaltergehäuses angeordnet sind, können sich die beiden Kurven auch am Boden- bzw. Sockelteil 1 befinden. Außerdem ist es aber auch möglich, die Rastkurven am Mitnehmer auszubilden und die zugehörigen Raststifte entweder am Boden oder Deckelteil des Schaltergehäuses anzuordnen. Statt eines gemeinsamen Kontaktringes 10 können für die beiden Kontaktarme 22, 23 auch zwei getrennte Kontaktringe oder eine zusätzliche Kontaktbrücke vorgesehen sein.

## Patentansprüche

1. Kraftfahrzeug-Zünd- oder -Glühanlaßschalter zum unabhängigen, strom- und spannungslosen Schalten mehrerer Verbraucher mit zwei im Mitnehmer oder Schaltrad englang der Schalterdrehachse angeordneten federbelasteten Kontaktarmen mit je einem Kontaktkopf und endseitigem Steuerstück, von denen jedes auf einer eigenen Nockenbahn geführt ist, dadurch gekennzeichnet, daß die Kontaktarme (22, 23) im Bereich der Schalterdrehachse (9) etwa U-förmig gegeneinander verkröpft und in einer gemeinsamen Schaltebene über Kreuz angeordnet sind, und daß die Kontaktköpfe (22c, 23c) außerhalb der Schalterdrehachse (9) liegen, wobei ihnen mindestens ein konzentrisch zur Schalterdrehachse angeordneter Kontaktring (10) als Gegenkontakt zugeordnet ist.

2. Schalter nach Anspruch 1, dadurch gekennzeichnet, daß zwischen den Kontaktarmen (22, 23) Haltekontakte (26, 27) angeordnet sind, die mit den Kontaktköpfen (22c, 23c) auf gleichem Niveau arbeiten und von dem Kontaktring (10) mittels zusätzlicher Nockenbahnen (28) abhebbar sind.

3. Schalter nach Anspruch 2, dadurch gekennzeichnet, daß die Haltekontakte (26, 27) federbelastet sind oder aus einem federnden Material bestehen.

4. Schalter nach Anspruch 2 oder 3, dadurch gekennzeichnet, daß die zusätzlichen Nockenbahnen (28) für die Haltekontakte (26, 27) konzentrisch um die Schalterdrehachse (9) zwischen Kontaktring (10) und Verbraucherkontakten (11,12,13,14,15) angeordnet sind.

5. Schalter nach Anspruch 4, dadurch gekennzeichnet, daß die Haltekontakte (26, 27) auf dem Kontaktmaterial (10a) des Kontaktringes (10) oder radial daneben laufen.

6. Schalter nach einem der Ansprüche 1 bis 5, dadurch gekennzeichnet, daß am Sockelteil (1) oder Deckelteil (3) des Schaltergehäuses mindestens zwei Rastkurven (20, 21) angeordnet sind, denen am Mitnehmer oder Schaltrad (5) jeweils mindestens ein federbelasteter Rastbolzen (18, 19) zum Festhalten des Mitnehmers (5) in der jeweils gewünschten Schaltstellung zugeordnet ist.

7. Schalter nach einem der Ansprüche 1 bis 5, dadurch gekennzeichnet, daß am Mitnehmer oder Schaltrad (5) mindestens zwei Rastkurven (20,21) angeordnet sind, denen am Sockelteil (1) oder am Deckelteil (3) des Schaltergehäuses jeweils mindestens ein federbelasteter Rastbolzen (18, 19) zum Festhalten des Mitnehmers (5) in der jeweils gewünschten Schaltstellung zugeordnet ist.

## Claims

1. A combined spark or glow ignition and selector switch for motor vehicles, for independently switching, without voltage or current, to several different consumers, with a rotary actuator equipped with two spring-loaded contact arms, each of which passes through the axis of rotation of the rotary actuator and has a contact head and a terminal cam-follower which follows its own cam-track, characterised in that the two contact arms (22, 23), which sweep their contacts in the same plane and which cross each other at the axis of rotation (9) of the rotary actuator (5), are oppositely U-wise cranked and hence spaced apart at this location and in that the contact heads (22c, 23c) are spaced radially away from the axis of rotation (9) and cooperate with at least one contact ring (10), which is concentric to the axis of rotation (9).

2. A switch as claimed in Claim 1, characterised in that between the contact arms (22, 23) there are holding contacts (26, 27) which operate in conjunction with the contact heads (22c, 23c) and are lifted from the contact ring (10) by extra cam-tracks (28).

3. A switch as claimed in Claim 2, characterised in that the holding contacts (26, 27) are spring loaded or are made of a resilient material.

4. A switch as claimed in Claims 2 or 3, characterised in that the extra cam-tracks (28) for the holding contacts (26, 27) are arranged concentrically around the axis of rotation (9), between the contact ring (10) and the consumer contacts (11,12,13,14,15).

5. A switch as claimed in Claim 4, characterised in that the holding contacts (26, 27) travel on the contact material (10a) of the contact ring (10), or travel on paths radially adjacent to the contact ring (10).

6. A switch as claimed in one of the Claims 1 to 5, characterised in that the socket portion (1), or the cover portion (3) of the switch housing, has at least two notched tracks (20, 21) cooperating with at least one spring-loaded pin of the rotary actuator (5), for retaining the rotary actuator (5) in the desired switching position.

7. A switch as claimed in one of the Claims 1 to 5, characterised in that the rotary actuator (5) has at least two notched tracks (20, 21), the socket portion (1), or the cover portion (3) of the switch housing having at least one spring-loaded pin (18, 19), for retaining the rotary actuator (5) in the desired switching position.

## Revendications

1. Commutateur de démarrage d'allumage ou de chauffage de véhicule à moteur, pour mettre en circuit, de façon indépendante, sans courant ni tension, plusieurs utilisateurs ou récepteurs, avec deux bras de contact, rappelés élastiquement, disposés dans l'entraineur ou roue de commande, le long de l'axe de rotation du commutateur, chacun de ces bras ayant une tête de contact et une pièce de commande à leur extrémité, chaque pièce étant guidée sur une piste de came, caractérisé par le fait que les bras de contact (22, 23) sont, au voisinage de l'axe de rotation du commutateur, recourbés à peu près en U, l'un par rapport à l'autre et disposés en croix dans un plan de commutation commun et que les têtes de contact (22c, 23c) sont situées en dehors de l'axe de rotation du commutateur (9), au moins un anneau de contact (10), disposé concentriquement à l'axe de rotation du commutateur, leur étant associé pour servir de contrecontact.

2. Commutateur selon la revendication 1, caractérisé par le fait qu'entre les bras de contact (22, 23) sont disposés des contacts de maintien (26, 27) qui coopèrent avec les têtes de contact (22c, 23c) au même niveau et qui sont écartables de l'anneau de contact (10) grâce à des pistes de came additionnelles (28).

3. Commutateur selon la revendication 2, caractérisé par le fait que les contacts de maintien (26, 27) sont rappelés élastiquement ou sont constitués d'un matériau élastique.

4. Commutateur selon la revendication 2 ou 3, caractérisé par le fait que les pistes de came additionnelles (28) pour les contacts de maintien (26, 27) sont disposées concentriquement à l'axe de rotation du commutateur (9), entre l'anneau de contact (10) et les contacts d'utilisateurs ou récepteurs (11,12,13,14,15).

5. Commutateur selon la revendication 4, caractérisé par le fait que les contacts de maintien (26, 27) se déplacent sur la matière de contact (10a) de l'anneau de contact (10) ou radialement à côté.

6. Commutateur selon l'une des revendications 1 à 5, caractérisé par le fait que, sur le socle (1) ou le couvercle (3) du boitier de commutateur, sont prévues au moins deux courbes encoches (20, 21) auxquelles est associé, sur l'entraineur ou roue de commande (5), pour chacune des courbes, au moins un boulon d'encliquetage (18, 19) rappelé élastiquement, et destiné à immobiliser l'entraineur (5) dans la position de commutation désirée.

7. Commutateur selon l'une des revendications 1 à 5, caractérisé par le fait que sur l'entraineur ou roue de commande (5) sont ménagées au moins deux courbes encoches (20, 21) auxquelles est associé, sur le socle (1) ou le couvercle (3) du commutateur, pour chacune des courbes, au moins un boulon d'encliquetage (18, 19) rappelé élastiquement, et destiné à immobiliser l'entraineur (5) dans la position de commutation désirée.
